# EUROPÄISCHE PATENTANMELDUNG

(11) **EP 4 613 925 A1**
(43) Veröffentlichungstag der Anmeldung: **10.09.2025**
(21) Anmeldenummer: 25157164.2
(22) Anmeldetag: 11.02.2025
(51) Int. Cl.: D06F 37/26, D06F 39/02, D06F 39/14, D06F 25/00

(54) **WASSERFÜHRENDES HAUSHALTSGERÄT**

(30) Priorität: 07.03.2024 LU 103253
(71) Anmelder: Miele & Cie. KG, 33332 Gütersloh (DE)
(72) Erfinder: Fritzenkötter, David, 59590 Geseke (DE); Hoppe, Holger, 59269 Beckum (DE)

(57) **Zusammenfassung**

Die Erfindung betrifft ein wasserführendes Haushaltsgerät, insbesondere eine Waschmaschine oder einen Waschtrockner mit einer in einem Gehäuse gelagerten Wäschetrommel (1), einem um die Wäschetrommel (1) herum angeordneten Laugenbehälter (3), und einer Tür (5), die zum Verschließen einer Wäscheeinfüllöffnung in dem Gehäuse und der Wäschetrommel (1) vorgesehen ist. In der Tür (5) ist ein Dosierbehälter (7) zur Aufnahme eines Waschmittels vorgesehenen. Ein Fließpfad (71, 57, 31) einer durch Vermischen des Waschmittels in dem Dosierbehälter (7) mit Wasser erzeugten Lauge von dem Dosierbehälter (7) führt unter Umgehung der Wäschetrommel (1) in den Laugenbehälter (3).

## Beschreibung

Die Erfindung betrifft ein wasserführendes Haushaltsgerät, und insbesondere ein wasserführendes Haushaltsgerät mit einem Waschmitteldosierungssystem in der Gerätetür.

Die Anmelderin vertreibt wasserführende Haushaltsgeräte, insbesondere Waschmaschinen und Waschtrockner, mit einem Waschmitteldosierungssystem in der Gerätetür. Das Waschmittel wird dabei aus einem Dosierbehälter in der Gerätetür direkt in die Waschtrommel des wasserführenden Haushaltsgeräts geleitet, wo dann ein Waschvorgang stattfindet. Dabei ergibt sich das Problem, dass eine Verwendung eines pulverförmigen Waschmittels nicht möglich ist, da zwischen einem nicht vollständig aufgelösten Waschpulver und der zu waschenden Wäsche chemische Reaktionen entstehen, die zu sogenannten Bleichflecken an der Wäsche führen können. Aus diesem Grund können mit derartigen Waschmitteldosierungssystemen in der Gerätetür lediglich Flüssigwaschmittel verwendet werden.

Somit ergibt sich das Problem, ein wasserführendes Haushaltsgerät mit einem Waschmitteldosierungssystem in der Gerätetür zu schaffen, dass eine Verwendung eines pulverförmigen Waschmittels ermöglicht.

Ein erfindungsgemäßes wasserführendes Haushaltsgerät, insbesondere eine Waschmaschine oder ein Waschtrockner, hat eine in einem Gehäuse gelagerte Wäschetrommel, einen um die Wäschetrommel herum angeordneten Laugenbehälter, und eine Tür, die zum Verschließen einer Wäscheeinfüllöffnung in dem Gehäuse und der Wäschetrommel vorgesehen ist. In der Tür ist ein Dosierbehälter zur Aufnahme eines Waschmittels vorgesehen. Ein Fließpfad einer durch Mischen des Waschmittels in dem Dosierbehälter mit Wasser erzeugten Lauge führt von dem Dosierbehälter unter Umgehung der Wäschetrommel in den Laugenbehälter.

Da der Fließpfad der Lauge von dem Dosierbehälter unter Umgehung der Wäschetrommel in den Laugenbehälter führt, ist der Fließpfad im Gegensatz zu bekannten wasserführenden Haushaltsgeräten verlängert. Dadurch ist mehr Zeit zum Auflösen des Waschpulvers vorhanden, bevor die Lauge mit der Wäsche in Berührung gerät. Daher ist ausgeschlossen, dass noch nicht aufgelöstes Waschpulver mit der in der Wäschetrommel vorhandenen Wäsche in Berührung gerät. Somit ist sichergestellt, dass unerwünschten Bleicheffekte aufgrund einer Berührung des nicht aufgelösten Waschpulvers mit der Wäsche nicht vorkommen.

Bevorzugt kann in einem Verwendungszustand des wasserführenden Haushaltsgeräts eine Drehachse der Wäschetrommel horizontal liegen. Der Fließpfad der Lauge kann in einen unterhalb der Wäschetrommel liegenden Bereich des Laugenbehälters führen.

Somit ist sichergestellt, dass die Lauge von dem Dosierbehälter in der Tür in das Innere des wasserführenden Haushaltsgeräts und nach unten führt, ohne dass ein Risiko besteht, dass die Lauge in die Wäschetrommel eintritt, bevor sie den Laugenbehälter unterhalb der Wäschetrommel erreicht hat. Im beschriebenen Fall ist das wasserführende Haushaltsgerät als Frontlader ausgeführt. Es sei aber darauf hingewiesen, dass es auch bei Ausführung als Toplader mit nach oben gerichteter Wäscheeinfüllöffnung und vertikaler Drehachse der Wäschetrommel möglich ist, die Lauge unter Umgehung der Trommel in einen Bereich des Laugenbehälters unter der Trommel zu führen.

An der Wäscheeinfüllöffnung kann an dem Gehäuse eine Türdichtung mit einer Schwingfalte vorgesehen sein. In einem Verwendungszustand des wasserführenden Haushaltsgeräts kann ein radial unterster, durch die Schwingfalte definierter Bereich über ein Loch in der Türdichtung mit einem unterhalb der Wäschetrommel liegenden Bereich des Laugenbehälters in Verbindung sein.

Aufgrund des Lochs in der Türdichtung ist sichergestellt, dass der Fließpfad die Wäschetrommel zuverlässig umgeht. Die Lauge tritt nämlich aus dem radial unter die Schwingfalte definiertem Bereich durch das Loch in der Tür Dichtung in das Innere des wasserführenden Haushaltsgeräts ein und fließt in den unterhalb der Wäschetrommel liegenden Bereich des Laugenbehälters. Dadurch ist ein zuverlässiges Auflösen eines pulverförmigen Waschmittels sichergestellt, bevor die zu waschende Wäsche mit der Lauge in Berührung gerät.

Vorteilhaft kann ein Rand der Wäschetrommel über einen umlaufenden Steg in der Tür Dichtung gelagert sein. Der Steg trennt dabei den Fließpfad der Lauge zuverlässig von dem Inneren der Wäschetrommel.

Somit ist durch Schaffung eines Fließpfads außerhalb der Trommel zuverlässig vermieden, dass nicht aufgelöstes Waschpulver mit der gewaschenen Wäsche in Berührung gerät. Dazu muss zwar ein zusätzlicher Durchgang für die Lauge außerhalb der Trommel und des die Trommel mit der Türdichtung verbindenden Stegs geschaffen werden, allerdings ist diese Verschlechterung der Dichtung im Hinblick auf das Waschergebnis und die Verwendungsmöglichkeit eines pulverförmigen Waschmittels mit einem in der Tür vorhandenen Dosiersystem äußerst vorteilhaft im Vergleich zu bisherigen Anwendungen.

Ein Ausführungsbeispiel der Erfindung ist in den Zeichnungen rein schematisch dargestellt und wird nachfolgend näher beschrieben. Es zeigt:
Fig. 1 eine Seitenansicht einer Wäschetrommel mit einem Laugenbehälter gemäß der Erfindung;
Fig. 2 eine Detailansicht der Fig. 1, nämlich den rechten unteren Bereich der Fig. 1;
Fig. 3 die gleiche Ansicht wie Fig. 2 mit einem dargestellten Fließpfad.

Ein wasserführendes Haushaltsgerät gemäß der Erfindung wird anhand der Figuren 1 bis 3 beschrieben.

Die Fig. 1 zeigt eine Seitenansicht einer in einem Laugenbehälter 3 angeordneten Wäschetrommel 1. Die Wäschetrommel 1 ist in einem nicht dargestellten Gehäuse eines wasserführenden Haushaltsgeräts, wie zum Beispiel einer Waschmaschine oder einem Waschtrockner, über eine Motoreinheit und eine Welle 2 drehbar angetrieben gelagert. An einer in Achsenrichtung gegenüber der Lagerung angeordneten Seite weist die Trommel eine Wäscheeinfüllöffnung auf, die durch eine an dem Gehäuse angebrachte Tür 5 verschlossen werden kann.

In der Tür 5 befindet sich ein Waschmittelbehälter 7 eines in der Tür 5 vorgesehenen Waschmitteldosiersystems, in dem ein Waschmittel aufgenommen werden kann. Gemäß der Ausführungsform handelt es sich bei dem Waschmittel um ein pulverförmiges Waschmittel. Allerdings kann auch ein flüssiges Waschmittel verwendet werden.

Die Wäschetrommel 1 ist über einen Steg 13 mit einer an einem Rand der Einfüllöffnung in dem Gehäuse angeordneten Türdichtung 55 flüssigkeitsdicht verbunden. An der Türdichtung ist eine Schwingfalte 53 mit einem Türdichtring 51 angebunden. Der Aufbau der Verbindung der Wäschetrommel 1 mit der Türdichtung 55 und der Schwingfalte 53 mit dem Türdichtring 51 ist grundsätzlich bekannt.

Erfindungsgemäßes ist oder sind in der Türdichtung 55 an einer in einem Verwendungszustand radial tiefsten Stelle ein oder mehrere Durchgangslöcher 57 ausgebildet, das/die den radial tiefsten Bereich der Schwingfalte 53 mit einem zwischen der Wand des Gehäuses und dem Steg 13 und der Wäschetrommel 1 gebildeten Bereich 31 innerhalb des wasserführenden Haushaltsgeräts verbindet.

Wird nun im Betrieb das in dem Dosierbehälter 7 vorhandene pulverförmige Waschmittel mittels Wasser aus dem Dosierbehälter herausgespült, fließt dieses in einen Bereich 71 unterhalb des Dosierbehälters 7 in der Tür um dann weiter in den radial tiefsten Bereich der Schwingfalte 53 zu fließen. Von dort fließt die Lauge weiter durch das Loch oder die Löcher 57 in den Bereich 31 zwischen der Vorderwand des Gehäuses und der Wäschetrommel 1, um schlussendlich unterhalb von der Trommel 1 in den Laugenbehälter 3 einzufließen. Während dieser im Vergleich zum Stand der Technik längeren Fließstrecke löst sich das Waschpulver rückstandsfrei im Wasser auf.

Der Fließpfad der Lauge ist schematisch mittels dem gestrichelten Pfeil in der Fig. 3 dargestellt.

Bei Erreichen des Laugenbehälters 3 ist das pulverförmige Waschmittel zuverlässig aufgelöst, sodass die Lauge von dem Laugenbehälter 3 durch in der Trommel vorhandene Öffnungen in die Trommel 1 einfließen und zum Waschen der dort vorhandenen Wäsche verwendet werden kann. Da das Waschpulver zuverlässig aufgelöst ist, bevor die Lauge mit der Wäsche in der Trommel in Berührung gerät, ist sichergestellt, dass Nachteile wie Bleichflecken, Pulverreste in Wäschefalten o.ä. die ansonsten bei Verwendung eines pulverförmigen Waschmittels entstehen können, ausgeschlossen sind.

## Patentansprüche

1. Wasserführendes Haushaltsgerät, insbesondere eine Waschmaschine oder ein Waschtrockner mit:
einer in einem Gehäuse gelagerten Wäschetrommel (1),
einem um die Wäschetrommel (1) herum angeordneten Laugenbehälter (3),
einer Tür (5), die zum Verschließen einer Wäscheeinfüllöffnung in dem Gehäuse und der Wäschetrommel (1) vorgesehen ist, und
einem in der Tür (5) vorgesehenen Dosierbehälter (7) zur Aufnahme eines Waschmittels,
wobei
ein Fließpfad (71, 57, 31) einer durch Vermischen des Waschmittels in dem Dosierbehälter (7) mit Wasser erzeugten Lauge von dem Dosierbehälter (7) unter Umgehung der Wäschetrommel (1) in den Laugenbehälter (3) führt.

2. Wasserführendes Haushaltsgerät nach Anspruch 1, wobei
in einem Verwendungszustand des wasserführenden Haushaltsgeräts eine Drehachse der Wäschetrommel (1) horizontal liegt, und
der Fließpfad (71, 57, 31) der Lauge in einen unterhalb der Wäschetrommel (1) liegenden Bereich des Laugenbehälters (3) führt.

3. Wasserführendes Haushaltsgerät nach Anspruch 1 oder 2, wobei an der Wäscheeinfüllöffnung an dem Gehäuse eine Türdichtung (55) mit einer Schwingfalte (51) vorgesehen ist, und ein in einem in einem Verwendungszustand des wasserführenden Haushaltsgeräts radial unterster, durch die Schwingfalte (51) definierter Bereich über ein Loch (57) in der Türdichtung (55) mit einem unterhalb der Wäschetrommel (1) liegenden Bereich des Laugenbehälters (3) in Verbindung ist.

4. Wasserführendes Haushaltsgerät nach einem der Ansprüche 1 bis 3, wobei ein Rand der Wäschetrommel (1) über einen umlaufenden Steg (13) in der Türdichtung (55) gelagert ist, und der Steg (13) den Fließpfad der Lauge von dem Inneren der Wäschetrommel (1) trennt.
